# EUROPÄISCHE PATENTSCHRIFT

(11) **EP 0 119 378 B1**
(45) Veröffentlichungstag und Bekanntmachung des Hinweises auf die Patenterteilung: **19.03.1986**
(21) Anmeldenummer: 84100057.3
(22) Anmeldetag: 04.01.1984
(51) Int. Cl.: D05B 35/06

(54) **Vorrichtung zum Zuführen und Annähen eines Besatzbandes an ein Bekleidungsteil**
Device to bring and sew a knitted hem on a garment
Dispositif pour amener et coudre un bord côte sur un vêtement

(30) Priorität: 17.03.1983 DE 3309607
(43) Veröffentlichungstag der Anmeldung: 26.09.1984
(73) Patentinhaber: Pfaff Industriemaschinen GmbH, 67655 Kaiserslautern (DE)
(72) Erfinder: Sander, Wilfried, D-7440 Nürtingen (DE)
(74) Vertreter: Klein, Friedrich

## Beschreibung

Die Erfindung betrifft eine Vorrichtung nach dem Oberbegriff des Patentanspruchs 1.

Eine Vorrichtung dieser Art ist durch die DE-B-11 20 852 bekannt. Durch den an der Seitenkantenführung des Drücker-fußes angeordneten horizontalen Vorsprung und den horizontalen Teil des Winkelstückes an der Stichplatte dieser bekannten Vorrichtung werden der obere und untere Teil des U-förmig gefalteten Besatzbandes und der dazwischen zugeführte Rand des Bekleidungsteiles voneinander getrennt gehalten. Zur Führung der Seitenkanten des oberen bzw. unteren Teiles des Besatzbendes dienen die Kantenführung am Drücke,fuß bzw. der senkrechte Teil des Winkel,tückes an der Stichplatte, während zur Führung der Faltkante des Besatzbandes ein einstellberes Kantenlineal vorgesehen ist

Durch diese konstruktiven Maßnahmen soll der Verformung besonders breiter U-förmig gefalteter Besatzbänder z. B. eines gerippten gestrickten Streifens mit einer geschlossenmaschigen und einer offenmaschigen Abschlußkante als Abschlußsaum an einem gestrickten Kleidungsstück zum Einfassen des Halsausschnittes, eines Ärmelloches oder des Taillenrandes einer Strickweste entgegengewirkt werden. Die, gelingt mit der Vorrichtung zwar weitgehend, jedoch läßt sich das Einrollen der äußeren Maschenreihen nehe der Abschlußkante durch diese bekannte Vorrichtumg nicht verhindern und es gelingt nicht, die äußeren Maschen der Nadel genau genug darzubieten Um die Erfassung der Randbereiche sicherzustellen, mußte die Naht daher im einem Abstand von mehr als einer Maschenreihe zur Außenkante genäht werden, was das gute Aussehen des Annähbereiches aber erheblich beeinträchtigte.

Wegen der starken Neigung der offenmaschigen Abschluß-kante zum Einrollen war man beim Herstellen hochwertiger Bekleidung gezwungen, als Strick- oder Wirkborten ausgebildete Besatzbänder mit einer offenmaschigen Ab-schlußkante auf Gerad- oder Rundkettelmaschimen durch eine jede einzelne der äußeren Maschen der Abschlußkante erfassende Kettelnaht mit dem Bekleidungsstück zu vereinigen. Dazu mußte allerdings jede Endmasche des oberen und unteren Teiles der U-förmig gefalteten Einfaßborte und des Bekleidungsteiles einzeln auf die Nadeln der Nadelleiste bzw. des Nadelkranzes der Kettelmaschine in enstrengender und zeitintensiver Handarbeit aufge-stoßen werden. Allderdings ist eine solche Kettelnaht auch von hervorragender Qualität, weil sie jede Masche erfaßt und als Verbindungsnaht nur für den geübten Fachmann erkennbar ist.

Der im Kennzeichenteil des Patentanspruchs 1 angegebenen Lösung liegt die Aufgabe zugrunde, die Vorrichtung nach dem Oberbegriff des Patentanspruches 1 so weiter zu entwickeln, daß die Art der Zuführung des oberen Teiles des Besatzbandes das Einrollen der äußeren Maschenreihen verhindert und das Erfassen jeder einzelnen Masche der äußersten Maschenreihe durch die Naht ermöglicht, so daß die die oberen und unteren Teile eines U-förmig gefalteten Besatzbandes und das Bekleidungsteil erfassende Verbindungsmaht auf der Sichtseite am oberen Teil der Einfaßborte einer Kettelnaht ähnlich ist.

Die in den Unteransprüchen angegebenen Maßnahmen dienen zur weiteren Verbesserung der Materialführung.

Die Erfindung ist nachstehend anhand der beigefügten Zeichnung näher erläutert.

Es zeigt:
Fig. 1 eine schaubildliche Darstellung des Nähbereiches einer Doppelkettenstich-Nähmaschine mit eingelegtem Nähgut in vergrößertem Maß-stab;
Fig. 2, 3 und 4 in perspektivischer Darstellung den Drückerfuß mit Trennblech, Führungssteg und Niederhalter, die Stichplatte mit den Stegen des Stoffschiebers und das Kantenlineal für die Faltkante des Besatzbandes etwa in natürlicher Größe;
Fig 5 eine perspektivische Darstellung des Drücker-fußes von unten gesehen;
Fig. 6 eine Seitenansicht des Drückerfußes;
Fig. 7 einen Schnitt nach der Linie VII-VII der Fig. 6;
Fig. 8 einen Schnitt nach der Linie VIII-VIII der Fig 6 und
Fig 9 eine der Fig. 2 ähnliche Darstellung des Drückerfußes mit einem Drahtbügel als Führungssteg.

In der Zeichnung ist mit 1 eine nur angedeutet dargestellte Doppeklettenstich-Nähmaschine zum Bilden einer fü, Wirk- und Strickwaren besonders geeigneten elastischen Naht N des Stichtyps COI nach DIN 61400 bezeichnet. Die an de, auf- und abbewegbaren Nadelstange 2 befestigte fadenführende Nadel 3 arbeitet zur Bildung der Naht N mit einem in bekannter Weise angetriebenen fadenführenden Kettenstichgreifer C, Fig. 8, zusammen, der im Stofftragarm 5 der Nähmaschine 1 unter der Stichplatte 6 angeordnet ist. Zum Stofftransport treten die Stege 7, 8, 9 des üblichen, eine Viereckbewegung ausführenden Stoffschiebers der Nähmaschine 1 durch Schlitze 10, 11, 12 nach oben hindurch. Die Stichplatte 6 weist einen Schlitz 13 für den Durchtritt der Nadel 3 und am Stoffeinlaufrand einen horizontalen Trennsteg 14 mit einer Führungskante 15 für die als Webkante hergestellte Randkante 16 des unteren Teiles 17 des mit 18 bezeichneten, das Bekleidungsteil 19 mit dem unteren Teil 17 und dem oberen Teil 20 U-förmig umfassenden rippenförmigen Besatzbandes. Für die Zuführung des unteren Teiles 17 des Besatzbandes 18 zur Stichplattenoberseite ist die Stichplatte 6 bei 21. Fig. 3, ausgespart. Die die Aussparung 21 begrenzende Kante 22 der Stichplatte 6 steigt zur Oberseite hin bogenförmig an.

Der Stoffdruckerfuß 23 der Nähmaschine 1 besteht aus einem an der unter Federwirkung stehenden Stoffdrückerstange 24 befestigten Schaftteil 25 und einem einstückig ausgebildeten Sohlenteil 26, das durch einen Gelenkstift 27 mit dem Schaftteil 25 gelenkig verbunden ist. Der entgegen der Nähgutvorschubrichtung, Pfeil V, Fig. 1, vorspringende linke Bereich des Sohlenteiles 26 ist zum Andrücken des Bekleidungsteiles 19 und der gegenüber den linken Bereich 28 bis hinter die Nadel 3 zurückgesetzte und gegenüber der Stichplatte 6 höhenve,setzte rechte Bereich 29 zum Andrücken des gefalteten Besatzbandes 18 an die entsprechenden Stoffdrücke,stege 7 bis 9 bestimmt. Durch den Höhenversatz wird de, Druck auf das Besatzband 18 vermindert, so daß die manuelle Beein-flußbarkeit de, Besatzbande, 18 bis zum Einstich de, Nadel 3 erhalten bleibt. Eine vertiefte Ausnehmung 30 zwischen den Bereichen 28 und 29 dient zur Verminderung der Reibung an der Nahtlinie.

Am linken Bereich 28 des Sohlenteiles 26 ist eine senkrechte Kantenführung 31 für die offenmaschige Kante 32 des obe,en Teiles 20 de. Besatzbandes 18 vorgesehen. Die äußeren Maschen der Kante 32 des Besatzbandes 18 sind in der Fig. 1 der Deutlichkeit wegen betont größe, als in Wirklichkeit dargestellt.

Nahe de, Einlaufseite des Sohlenbereiches 28 i,t mit der senkrechten Kantenführung 31 ein horizontales Trennblech 33 beispielsweise durch Löten fest verbunden, das einen im seitlichen Abstand von der Kantenführung 31 und vor der Stichbildestelle pa,a11e1 zur Nahtlinie verlaufenden senkrechten Führungssteg 34 mit einer bogenförmigen Leitkante 35 für den oberen Teil 20 des gefalteten Besatzbandes 18 aufweist. Wie Fig. 9 zeigt, kann der Führungssteg 34 mit de, Leitkante 35 an einem Drahtbügel 36 ausgebildet sein. Der horizontale Teil des Drahtbügels 36 ersetzt das Trennblech 33, siehe insbesondere Fig. 2 und 5.

Ein zweifach abgewinkelter und mit eine, Öse 37 und einem verbreiterten unteren Ende 38 ausgebildete, Niederhalter 39 für den Rand des oberen Teils 20 des Besatzbandes 18 ist am erhabenen Fersenteil 40 des linken Bereiches 28 des Sohlenteiles 26 mittels einer Schraube 41 befestigt. Das untere Ende 38 des Niede,halters 39 ist in dem der Einstichstelle der Nadel 3 unmittelbar benachbarten Bereich zwischen de, Kantenführung 31 und dem Führungssteg 34 mit der Leitkante 35 angeo,dnet, um das "Aufspringen" oder "Einrollen" der äußeren Maschen der Kante 32 des Desatzbandes zu verhindern und sie für den Einstich der Nadel 3 flach ausgebreitet zu halten.

Die Leitkante 35 und das untere Ende 38 des Niederhalters 39 sind zueinander höhenversetzt, um den oberen Teil 20 des gefalteten Besatzbandes 18 zum Ausbreiten der äußeren Maschen der Kante 32 des Besatzbandes 18 zunächst über die nach oben über das Niveau der Stichplattenoberseite ansteigende Leitkante 35 quer zur Vorschubrichtung, Pfeil V, gewölbt und dadurch etwas gedehnt und dann bogenförmig nach unten der Stichbildestelle zuzufüren

Zur Führung der Faltkante des Besatzbandes 18 ist ein Kantenlineaa 42, Fig. 4, vorgesehen, das einen Haltewinkel 43 mit einem Längsschlitz 44 aufweist und mittels einer Schraube 45 am Tragarm 5 der Nähmaschine 1 befestigt ist.

Die Arbeitsweise beim Zuführen und Annähen des Besatzbandes 18 an den Rand des Bekleidungsteiles 19 ist wie folgt

Das Bekleidungsteil 19 wird mit seinem Rand. soweit unter den angehobenen Stoffdrückerfuß 23 gelegt, daß er mit Sicherheit von dem Besatzband 18 eingefaßt werden kann. Das gestrickte oder gewirkte Besatzband 18 wird U förmig gefaltet mit dem unteren Teil li unter den Trennsteg 14 und der Webkante 16 an der Führungskante 15 anliegend und durch die Aussparung 21 sowie über die Bogenkante 22 unter dem Rand des Bekleidungsteiles 19 auf die Oberseite der Stichplatte 6 geführt und mit dem oberen Teil 20 den Rand des Bekleidungsteiles 19 überdeckend unter den rechten Bereich 29 des Sohlenteiles 26 und unter das Ende 38 des Niederhalters 39 eingelegt. Der Stoffdrückerfuß 23 wird dann abgesenkt und der Rand des oberen Teiles 20 des Besatzbandes 19 über die Leitkante 35 des Führungssteges 34 mit der Seitenkante 32 an der Kantenführung 31 anliegend geführt.

Die Nähmaschine wird dann eingeschaltet, wobei das Bekleidungsteil 19 und das Besatzband 18 durch den Stoffschieber 7, 8, 9 in Vorschubrichtung, pfeil V, mit solchen Vorschubschritten vorgeschoben werden, daß sich für die Naht N eine Stichlänge ergibt, die kleiner als die Teilung der Maschen der zusammenzunähenden Bestandteile 18, 19 ist.

> Durch das Drüberführen über die Leitkante 35 des schmalen senkrechten Führungssteges 34 wird der obere Teil 20 des Besatzbandes 19 in diesem Bereich angehoben und dabei auch auf der Strecke bis zur Einstichstelle der Nadel 3 etwas gedehnt, wodurch nicht nur der Rand des oberen Teiles 20 entrollt und die äußeren Maschen an der Kante 32 ausgebreitet werden, sondern es wird durch den schmalen Führungssteg 34 auch eine sehr viel sichere Führung des oberen Teiles 20 in bezug auf die Kantenführung 31 durch die aufgrund der Leitwirkung des Führungssteges 34 erheblich verbesserte Richtungsstabilität bei der Zufuhrung des Besatzbandes 18 erzielt,

Beim Zuführen zur Einstichstelle der Nadel 3 können sich die äußeren Maschen der Seitenkante 31 des oberen Teiles 20 des Besatzbandes 18 infolge der durch das Anheben über den Führungssteg 34 erzeugten Spannung im Besatzband 18 nicht wieder rückverformen Sie werden außerdem durch das untere Ende 38 des auf die Materialdicke einstellbaren Niederhalters 39 am Hochstellen gehindert und flach ausgebreitet der Nadel 3 zum Einstich dargeboten Dadurch und durch die Wahl einer Stichlänge, die kleiner als die Teilung der Maschen ist, wird sichergestellt, daß die Naht N jede einzelne Masche der Seitenkante 32 des Desatzbandes 18 erfaßt.

Beim Annähen ringförmig vorbereiteter Desatzbänder an Ausschnitte zuvor geschlossener Dekleidungsteile, z B. an Hals-oder Armausschnitten und Dundabschlüssen von Wirk- und Strickwaren wird kurz vor dem Erreichen der Stelle des Nahtanfanges der obere Teil 20 von dem Führungssteg 34 abgenommen und für die kurze Reststrecke unter dem horizontalen Trennsteg 33 hindurch der Stichbildestelle zugeführt. Zur Sicherung gegen Aufziehen der Naht wird die Nahtanfangsstelle um eine kurze Strecke übernäht, worauf wie bekannt der Fadenabschneidvorgang durchgeführt, die Nähmaschine in Nadelhochstellung stillgesetzt und der Stoffdrückerfuß 33 zur Entnahme des Nähgutes und zum erneuten Beschicken angehoben wird

Zum Annähen von Desatzbändern großer Länge empfiehlt es sich, die Besatzbänder und die Bekleidungsteile entweder schon bei der Herstellung oder danach mit Markierungen zu versehen.

## Patentansprüche

Vorrichtung zum Zuführen und Annähen eines Desatzbandes an Randbereiche von Bekleidungsteilen aus Maschenmaterial, die vom Besatzband U-förmig umfaßt werden, mit einer parallel zur Nahtlinie gerichteten Kantenführung 31 und einem horizontalen Trennblech (33) am Drückerfuß zur Lagesicherung des oberen Teiles des Besatzbandes und einer an der Stichplatte angeordneten winkelförmigen Führung (15) zur Lagesicherung des unteren Teiles des Besatzbandes sowie einem einstellbaren Kantenlineal (42) zur Führung der Faltkante des Besatzbandes, dadurch gekennzeichnet, daß das Trennblech (33) einen im wesentlichen parallel zur Nahtlinie verlaufenden senkrechten Führungssteg (34) mit einer im seitlichen Abstand von der Kantenführung (31) und vor der Stichbildestelle angeordneten Leitkante (35) für den oberen Teil (20) des Desatzbandes (18) aufweist und daß in den der Nadel (3) unmittelbar benachbarten Bereich zwischen dem Führungssteg (34) und der Kantenführung (31) ein Niederhalter (39) für den Rand des oberen Teiles (20) des Besatzbandes (18) angeordnet ist.

2. Vorrichtung nach Anspruch 1, dadurch gekennzeichnet, daß der Niederhalter (39) höheneinstellbar ist.

3. Vorrichtung nach Anspruch 1 und 2, dadurch gekennzeichnet, daß die Leitkante (35) des Führungssteges (34) und das untere Ende (38) des Niederhalters (39) zueinander höhenversetzt angeordnet sind.

4 Vorrichtung nach Anspruch 1 bis 3, dadurch gekennzeichnet, daß der Führungssteg (34) von einem Drahtbügel (36) gebildet ist.

5. Vorrichtung nach Anspruch 1 bis 4, dadurch gekennzeichnet, daß die Sohle (26) des Drückerfußes (23) einstückig ausgebildet ist in dem für das Besatzband (18) bestimmten Bereich gegenüber dem den Führungssteg (34) und die Kantenführung (31) aufweisenden Bereich bis hinter die Stichbildestelle zurückgesetzt und höhenversetzt ist.

## Claims

1 Device for feeding and sewing trimming onto edge regions of clothing parts made of knitted fabric, which are surrounded by the trimming in the shape of a U, with an edge guide (31) directed parallel to the stitching line and a horizontal spacing plate (33) on the presser foot for securing in position the upper part of the trimming and an angular guide (15) which is mounted on the throst plats for securing in position the lower part of the trimming and an adjustable edge arm (42) for guiding the folding edge of the trimming. charactsrised in that the spacing plate (33) has a perpendicular guiding web (34) which extends substantially parallel to the stitching line with a leading edge (35) for the upper part (20) of ths trimming arranged so as to be laterally spaced from the edge guide (31) and disposed in front of the stitch formation point and that in the region directly adjacent the needle (3) between the guiding web (34) and the edge guide (31) a holding down clamp (39) for the edge of the upper part (20) of the trimming (18) is arranged

2. Device according to claim 1. characterised in that the holding down clamp (38) is height adjustable.

3. Device according to claim 1 and 2, characterised in that the leading edge (35) of the guiding web (34) and the lower edge (38) of the holding dwon clamp (38) are arranged so as to be displaced in height relative to one another

4. Device according to claims 1 to 3, characterised in that the guiding web (34) is formed by a wire bow (38).

5. Device according to claims 1 to 4, characterised in that the sole (28) of the presser foot (23) is designed in one piece in which the region intended for the trimming (18) is set back and displaced in height to behind the stitch formation point with respect to the region comprising the guiding web (34) and the edge guide (31

## Revendications

1.- Dispositif pour amener et coudre une bande de garniture formant un U sur les bords de pièces d'habillement en tricot, avec un guide de bord (31) orienté parall'élément à la ligne de couture une tôle séparatrice horizontale (33) sur le pied comprimeur pour fixer la position de la partie supérieure de la bande de garniture, un guide angulaire (15) disposé sur la plaque d'aiguille pour fixer la position de la partie inférieure de la bande de garniture, ainsi qu'un guide de bord (42) réglable pour guider le bord de pliage de la bande de garniture, caractérisé en ce que la tôle séparatrice (33) presente une nervure de guidage verticale (34) qui s'étend sensiblement parallélement à la ligne de couture et qui est munie d'un bord de guidage (35) pour la partie superieure (20) de la bande de garniture (18) disposé à distance latérale du guide de bord (31) et devant le point de piqûre et en ce qu'un serre-flan (39) pour le bord de la partie superieure (20) de la bande de garniture (18) est dispose au voisinage immédiat de l'aiguille (3), entre la nervure de guidage (34) et le guide de bord (31).

2.- Dispositif selon la revendication 1 caractérisé en ce que le serre-flan (39) est reglable en hauteur.

3.- Dispositif selon les revendications 1 et 2, caractérisé en ce que le bord de guidage (35) de la nervure de guidage (34) et l'extrémité inférieure (38) du serre-flan (39) sont disposés décales en hauteur l'un par rapport à l'autre.

4.- Dispositif selon l'une quelconque des revendications 1 à 3, caractérisé en ce que la nervure de guidage (34) est formée par un étrier en fil métallique (36).

5.- Dispositif selon l'une quelconque des revendications 1 à 4, caractérisé en ce que la semelle (26) du pied comprimeur (23) est realisée en une pièce, la zone destinée à la bande de garniture (18) étant, par rapport à la zone présentant la nervure de guidage (34) et le guide de bord (31), decalée en hauteur et ramenée en arrière jusque derrière le point de piqûre.
